# EUROPÄISCHE PATENTSCHRIFT

(11) **EP 1 454 057 B1**
(45) Veröffentlichungstag und Bekanntmachung des Hinweises auf die Patenterteilung: **28.09.2005**
(21) Anmeldenummer: 02781154.6
(22) Anmeldetag: 07.11.2002
(51) Int. Cl.: F02M 61/16

(54) **VENTIL ZUM STEUERN VON FLÜSSIGKEITEN**
VALVE FOR THE CONTROL OF FLUIDS
SOUPAPE PERMETTANT DE COMMANDER LE PASSAGE DE LIQUIDES

(30) Priorität: 10.11.2001 DE 10155413
(43) Veröffentlichungstag der Anmeldung: 08.09.2004
(73) Patentinhaber: ROBERT BOSCH GMBH, 70442 Stuttgart (DE)
(72) Erfinder: KIENZLER, Dieter, 71229 Leonberg (DE); UHLMANN, Dietmar, 71704 Korb (DE)
(86) Internationale Anmeldenummer: PCT/DE2002/004119
(87) Internationale Veröffentlichungsnummer: WO 2003/042531

(56) Entgegenhaltungen:
- EP-A- 1 255 039
- WO-A-03/004866
- DE-A- 4 317 627
- GB-A- 1 210 381

## Beschreibung

Die vorliegende Erfindung betrifft ein Ventil zum Steuern von Flüssigkeiten gemäß dem Oberbegriff des Patentanspruchs 1. Insbesondere betrifft die vorliegende Erfindung ein Einspritzventil zum Einspritzen von Kraftstoff in einen Brennraum einer Brennkraftmaschine.

Einspritzventile zur Einspritzung von Kraftstoff in einen Brennraum einer Brennkraftmaschine sind in unterschiedlichen Ausgestaltungen bekannt. Derartige Einspritzventile werden beispielsweise in Verbindung mit Speichereinspritzsystemen verwendet, bei denen Kraftstoff in einem Speicherraum hohem Druck gespeichert wird, um eine druckkonstante Einspritzung des Kraftstoffs zu ermöglichen. Derartige Einspritzventile bestehen aus mehreren Bauteilen, wie z.B. einem Haltekörper, einer Ventilplatte, einer Drosselplatte und einem Düsenkörper, welche in axialer Richtung des Ventils nacheinander angeordnet sind. Die einzelnen Bauteile des Ventils werden dabei mittels einer Düsenspannmutter gegeneinander verspannt. Durch die Verwendung der einzelnen Bauteile in Verbindung mit dem hohen Druck bei Speichereinspritzsystemen ergeben sich jedoch Dichtheitsprobleme, welche zu Leckage von Kraftstoff am Ventil führen können. Um zu verhindern, dass Kraftstoff vom Ventil nach außen, z.B. in den Motorraum, dringen kann, sind geeignete Dichtungen notwendig. Hierbei ist es beispielsweise bekannt, zwischen den einzelnen Bauteilen hohe Flächenpressungen aufzubringen, so dass die einzelnen Bauteile an ihren ebenen Anlageflächen durch die hohe Flächenpressung eine ausreichende Abdichtung aufweisen. Aufgrund einer asymmetrischen Bohrungsanordnung in den Bauteilen, insbesondere zwischen einer Aktorbohrung und einer Hochdruckbohrung, ergeben sich unterschiedliche Steifigkeiten in Umfangsrichtung, so dass so genannte Schwitzleckagen vom Hochdruckbereich zum Niederdruckbereich auftreten können. Weiterhin sind an den ebenen Dichtflächen der einzelnen Bauteile üblicherweise Unebenheiten und Rauhigkeiten vorhanden, was ebenfalls zu Leckagen führen kann. Darüber hinaus können aufgrund der hohen Belastung über die hohen Flächenpressungen Verformungen an den Dichtebenen zwischen den einzelnen Bauteilen auftreten, welche zu einer Leckage von Kraftstoff führen können.

Durch die WO 03/004866 A ist Stand der Technik nach Art. 54(3) EPÜ mit einer Kraftstoffhochdruckvorrichtung bekannt. Diese weist eine Spannmutter auf, die einen ersten Hochdruckkörper und einen zweiten Hochdruckkörper teilweise umgibt. Am ersten Hochdruckkörper ist über einen Teilbereich der Umfangsfläche ein Außengewinde angebracht, das mit einem Innengewinde der Spannmutter in Eingriff ist. Zur Abdichtung der beiden Hochdruckkörper ist diese Gewindeverbindung durch einen Dichtring abgedichtet. Der Dichtring ist als ein O-Ring, der im unverformten Zustand eine kreisförmiger Querschnittsfläche aufweist, ausgebildet und beispielsweise in einer Ringnut gelagert.

Bei dieser bekannten Lösung können jedoch Montageprobleme auftreten, da der O-Ring während der Montage verdrillt werden kann, wodurch die Abdichtung nicht mehr sicher gewährleistet werden kann. Weiterhin werden durch die im Haltekörper gebildete Aussparung zur Aufnahme des Dichtelements zusätzliche Kerbstellen im Ventil geschaffen, an denen eine Anrissbildung im Bauteil möglich ist.

Im Hinblick auf zukünftige noch höhere Systemdrücke zwischen 1800 und 2000 bar werden sich die oben erläuterten Dichtigkeitsprobleme am Einspritzventil noch verschärfen.

### Vorteile der Erfindung

Das erfindungsgemäße Ventil zum Steuern von Flüssigkeiten weist demgegenüber den Vorteil auf, dass es eine sichere und einfache Abdichtung ermöglicht, wobei es besonders kostengünstig bereitstellbar ist. Weiterhin treten bei dem erfindungsgemäßen Ventil keine geometrischen Schwächungen an den Bauteilen des Ventils auf, welche eine zusätzliche Kerbwirkung am Ventil verursachen könnten. Diese Vorteile werden erfindungsgemäß dadurch erreicht, dass zwischen einem Gewinde einer Spannmutter, welche zur Verspannung der einzelnen Bauteile des Ventils dient, und einem an einem Bauteil angeordneten Gewinde zur Verschraubung mit der Spannmutter ein Dichtelement angeordnet ist. Durch diese Positionierung des Dichtelements kann erfindungsgemäß eine kostengünstige und einfache Ausgestaltung einer Abdichtung des Ventils nach außen bereitgestellt werden.

Vorzugsweise ist das Dichtelement als Kunststoffring ausgebildet.

Um eine einfache Positionierung des Kunststoffrings zu ermöglichen, ist vorzugsweise eine Aussparung an der Spannmutter zur Aufnahme des Kunststoffrings ausgebildet. Besonders bevorzugt ist diese Aussparung am oberen Ende der spannmutter vorgesehen.

Um eine sichere Lagefixierung des Kunststoffrings an der Spannmutter zu ermöglichen, weist der Kunststoffring vorzugsweise wenigstens einen vorstehenden Bereich auf, welcher in eine entsprechend gebildete zusätzliche Aussparung an der Spannmutter eingreift. Hierzu können an der Spannmutter beispielsweise eine oder mehrere Bohrungen oder eine oder mehrere Nuten vorgesehen werden. Weiterhin kann am äußersten Endbereich der Spannmutter eine nach innen gerichtete Bördelung vorgesehen werden.

Um eine zwischen den einzelnen Bauteilen des Ventils eventuell auftretenden Schwitzleckage aufzunehmen, ist zwischen zwei Bauteilen vorzugsweise eine Nut vorgesehen, über welche die Leckage in einen Niederdruckbereich des Ventils abgeführt werden kann.

Die vorliegende Erfindung wird insbesondere bei Kraftstoffeinspritzventilen für Speichereinspritzsysteme, wie z.B. Common-Rail-Einspritzsysteme, verwendet. Dabei wird durch die Abdichtung zwischen der Spannmutter und den Bauteilen des Ventils ein Niederdruckbereich des Ventils gegen die Außenseite abgedichtet. Die erfindungsgemäßen Dichtelemente sind dabei derart ausgestaltet, dass nach einer erfolgten Demontage des Ventils eine einfache wiedermontage samt Dichtelement möglich ist.

### Zeichnung:

Mehrere Ausführungsbeispiele der Erfindung sind in der Zeichnung dargestellt und werden in der nachfolgenden Beschreibung näher erläutert.
- Figur 1: zeigt eine schematische Schnittansicht eines Ventils mit einer Abdichtung gemäß einem ersten Ausführungsbeispiel der vorliegenden Erfindung,
- Figur 2: zeigt einen vergrößerten Ausschnitt des in Figur 1 dargestellten Ventils,
- Figur 3: zeigt einen vergrößerten Ausschnitt einer Abdichtung gemäß einem zweiten Ausführungsbeispiel der vorliegenden Erfindung,
- Figur 4: zeigt die Abdichtung gemäß dem zweiten Ausführungsbeispiel in einem Zustand vor der Montage,
- Figur 5: zeigt eine Fixiermöglichkeit der Abdichtung gemäß dem zweiten Ausführungsbeispiel,
- Figur 6: zeigt eine andere Fixiermöglichkeit des Dichtelements gemäß dem zweiten Ausführungsbeispiel,
- Figur 7: zeigt eine weitere Fixiermöglichkeit des Dichtelements gemäß dem zweiten Ausführungsbeispiel, und
- Figuren 8a bis 8c: zeigen die Montage eines Dichtelements gemäß einem dritten Ausführungsbeispiel der vorliegenden Erfindung.

### Beschreibung der Ausführungsbeispiele

Nachfolgend wird unter Bezugnahme auf die Figuren 1 und 2 ein Ventil 1 mit einem Dichtelement gemäß einem nicht erfindungsgemäßen Beispiel der vorliegenden Erfindung.

In Figur 1 ist ein Kraftstoffeinspritzventil 1 dargestellt, welche im Wesentlichen aus mehreren, in Axialrichtung X-X des Ventils nacheinander angeordneten Bauteilen besteht. Die Bauteile des Ventils 1 sind dabei ein Haltekörper 2, eine Ventilplatte 3, eine Drosselplatte 4 und ein Düsenkörper 5. Diese Bauteile des Ventils werden mittels einer Düsenspannmutter 6 gegeneinander verspannt. Hierzu weist die Düsenspannmutter 6 an ihrem oberen Endbereich ein Innengewinde 10 auf (vgl. Figur 2), mit welchem sie auf ein Außengewinde 9 des Haltekörpers 2 aufgeschraubt wird.

Wie insbesondere in Figur 2 gezeigt, ist zwischen dem Innengewinde 10 der Düsenspannmutter 6 und dem Außengewinde 9 des Haltekörpers 2 ein Dichtelement in Form einer Beschichtung 8 angeordnet. Die Beschichtung 8 kann entweder auf dem Innengewinde 10 oder dem Außengewinde 9 oder auf beiden Gewinden aufgebracht sein. Die Beschichtung 8 verläuft um den gesamten Umfang des Gewindes. Durch diese erfindungsgemäße Beschichtung 8 wird eine sichere Abdichtung eines Niederdruckbereichs des Ventils 1 gegen die äußere Umgebung erreicht.

Wie aus Figur 2 ersichtlich ist, ist die Beschichtung 8 im Wesentlichen am oberen Endbereich der Düsenspannmutter 6 ausgebildet und weist eine Höhe H auf, welche zwischen 1/3 und 1/2 der Höhe des Gewindegangs in Axialrichtung des Ventils reicht. Die Beschichtung 8 kann einfach vor der Montage auf eines oder beide Gewinde aufgebracht werden, so dass die Abdichtung nach dem Aufschrauben der Düsenspannmutter 6 auf den Haltekörper 2 vorhanden ist.

In den Figuren 3 und 4 ist eine Abdichtung gemäß einem Ausführungsbeispiel der vorliegenden Erfindung dargestellt. Funktional gleiche Teile sind dabei mit den gleichen Bezugszeichen wie im ersten nicht erfindungsgemäßen Beispiel bezeichnet.

Im Gegensatz zum ersten Beispiel wird beim zweiten Ausführungsbeispiel als Dichtelement ein Kunststoffring 11 verwendet. In Figur 3 ist der Kunststoffring im montierten Zustand, d.h. bei aufgeschraubter Düsenspannmutter 6 auf den Haltekörper 2 dargestellt, und in Figur 4 ist der Kunststoffring 11 vor der Montage dargestellt. Wie ein Vergleich der Figuren 3 und 4 unmittelbar zeigt, wird der Kunststoffring 11 bei der Montage derart verformt, dass er sich dicht an das Außengewinde 9 am Haltekörper 2 anlegt. Dadurch wird eine ausreichende Abdichtung zwischen dem Niederdruckbereich des Ventils und der Außenseite erreicht. Der Kunststoffring 11 weist dabei eine derartige Höhe auf, dass er ca. 1/3 der sich im Eingriff befindlichen Gewindegänge überdeckt. Somit bildet beim zweiten Ausführungsbeispiel das Dichtelement selbst einen Teil des Gewindes, so dass eine einfache und kostengünstige Abdichtung erreichbar ist. Die Abdichtung ergibt sich dabei beim Aufschrauben der Düsenspannmutter auf den Haltekörper 2 automatisch. Als Gewinde am Haltekörper 2 wird hierbei vorzugsweise ein M17x0,75-Gewinde verwendet. Der Kunststoffring 11 ist dabei in einer am Endbereich der Düsenspannmutter 6 vorgesehenen Aussparung 12 angeordnet.

In den Figuren 5 bis 7 sind unterschiedliche Fixiermöglichkeiten für die Fixierung des Kunststoffrings 11 an der Düsenspannmutter 6 gezeigt. Beispielsweise sind in Figur 5 zwei einander um 180° gegenüberliegende Bohrungen 14 vorgesehen, in welche zwei jeweils entsprechend der Bohrung 14 ausgebildete vorstehende Bereiche 13 eingreifen. Eine ähnliche Lagefixierung des Kunststoffrings 11 ist in Figur 6 dargestellt, bei der zwei einander gegenüberliegende vorstehende Bereiche 13 in zwei entsprechend ausgebildete Nuten 15 am oberen Endbereich der Düsenspannmutter 6 eingreifen. Die Lagefixierung des in Figur 7 dargestellten Ausführungsbeispiels besteht in einer Bördelung 16, welche zur Innenseite der Düsenspannmutter 6 gerichtet ist und den Kunststoffring 11 fixiert.

In den Figuren 8a bis 8c ist ein Dichtelement gemäß einem weiteren nicht erfindungsgemäßen Beispiel dargestellt. Das Dichtelement gemäß diesen Beispiel besteht aus einem schrumpfschlauch 17, welcher auf das Außengewinde 9 des Haltekörpers 2 aufgebracht ist. In Figur 8a ist der Schrumpfschlauch 17 im gespannten Zustand dargestellt, in welchem er auf das Außengewinde 9 des Haltekörpers 2 aufgebracht wird. Wie aus Figur 8a ersichtlich ist, beträgt die Höhe des Schrumpfschlauches 17 dabei ungefähr die Hälfte der Höhe des Gewindes 9. In Figur 8b ist der Schrumpfschlauch 17 im montierten Zustand dargelegt, in welchem er auf den Gewindespitzen des Außengewindes 9 aufliegt. Wenn nun die Düsenspannmutter auf das Außengewinde 9 des Haltekörpers 2 aufgeschraubt wird, wird der Schrumpfschlauch 17 derart verformt, dass er unmittelbar am Außengewinde 9 und am Innengewinde der Düsenspannmutter anliegt. Dieser Zustand des Schrumpfschlauches 17 ist in Figur 8c dargestellt. Aus Gründen einer vereinfachten Darstellung ist in Figur 8c die Düsenspannmutter nicht dargestellt. Somit liegt der Schrumpfschlauch 17 dicht zwischen den beiden Gewinden an, so dass eine sichere Abdichtung des Kraftstoffeinspritzventils nach außen erreicht wird. Der Schrumpfschlauch 17 kann dabei auch nach einer erfolgten Demontage der Düsenspannmutter 6 auf dem Haltekörper 2 verbleiben und wiederverwandt werden.

Somit betrifft die vorliegende Erfindung ein Ventil zum Steuern von Flüssigkeiten, welches mehrere Bauteile 2, 3, 4, 5 aufweist, die in Axialrichtung X-X des Ventils nacheinander angeordnet sind. An wenigstens einem der Bauteile ist ein Außengewinde 9 ausgebildet, um mit einem Innengewinde einer Spannmutter 6 in Eingriff zu kommen. Die Spannmutter 6 dient zur Verspannung der Bauteile des Ventils. Ein Dichtelement 8, 11, 17 ist zwischen dem Innengewinde 10 der Spannmutter 6 und dem Außengewinde 9 des Bauteils 2 angeordnet.

Die vorhergehende Beschreibung der Ausführungsbeispiele gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung wie in den Ansprüchen definiert zu verlassen.

## Patentansprüche

1. Ventil zum Steuern von Flüssigkeiten, welches mehrere Bauteile (2, 3, 4, 5) aufweist, welche in Axialrichtung (X-X) des Ventils nacheinander angeordnet sind, wobei an wenigstens einem Bauteil (2) ein Außengewinde (9) ausgebildet ist, welches im montierten Zustand des Ventils mit einem Innengewinde (10) einer Spannmutter (6) in Eingriff ist, um die Bauteile (2, 3, 4, 5) gegeneinander zu verspannen, wobei ein Dichtelement (8; 11; 17) zwischen dem Innengewinde (10) der Spannmutter (6) und dem Außengewinde (9) des Bauteils (2) angeordnet ist, das als Kunststoffring (11) ausgebildet ist, **dadurch gekennzeichnet, dass** der Kunststoffring (11) wenigstens einen vorstehenden Bereich (13) zur Lagefixierung des Kunststoffrings (13) aufweist.

2. Ventil nach Anspruch 1, **dadurch gekennzeichnet, dass** der Kunststoffring (11) in einer in der Spannmutter (6) gebildeten Aussparung (12) angeordnet ist.

3. Ventil nach Anspruch 2, **dadurch gekennzeichnet, dass** die Aussparung (12) im Endbereich der Spannmutter (6) angeordnet ist

4. Ventil nach einem der Ansprüche 2 bis 3, **dadurch gekennzeichnet, dass** an der Spannmutter (6) eine Bördelung (16) zur Fixierung des Kunststoffrings (11) ausgebildet ist.

5. Ventil nach einem der Ansprüche 1 bis 4, **dadurch gekennzeichnet, dass** zwischen dem Bauteil (2) und einer Ventilplatte (3) eine Nut ausgebildet ist, um eventuell auftretende Leckagen zu einem Niederdruckbereich des Ventils abzuführen.

## Claims

1. Valve for the control of liquids, which has a plurality of components (2, 3, 4, 5) arranged in succession in the axial direction (X-X) of the valve, at least one component (2) having formed on it an external thread (9) which, in the mounted state of the valve, is in engagement with an internal thread (10) of a tension nut (6), in order to brace the components (2, 3, 4, 5) in relation to one another, a sealing element (8; 11; 17), which is designed as a plastic ring (11), being arranged between the internal thread (10) of the tension nut (6) and the external thread (9) of the component (2), **characterized in that** the plastic ring (11) has at least one projecting region (13) for fixing the plastic ring (13) in position.

2. Valve according to Claim 1, **characterized in that** the plastic ring (11) is arranged in a clearance (12) formed in the tension nut (6).

3. Valve according to Claim 2, **characterized in that** the clearance (12) is arranged in the end region of the tension nut (6).

4. Valve according to one of Claims 2 and 3, **characterized in that** a flanging (16) for fixing the plastic ring (11) is formed on the tension nut (6).

5. Valve according to one of Claims 1 to 4, **characterized in that** a groove is formed between the component (2) and a valve plate (3), in order to discharge leakages possibly occurring towards a low-pressure region of the valve.

## Revendications

1. Soupape de commande de liquides, comportant plusieurs composants (2, 3, 4, 5) disposés l'un après l'autre dans la direction axiale (X-X) de la soupape, dont au moins un composant (2) comporte un filetage externe (9) qui, quand la soupape est montée, est en prise avec un filetage interne (10) d'un écrou de serrage (6), et pour serrer les composants (2, 3, 4, 5) les uns sur les autres, un élément d'étanchéité (8 ; 11 ; 17), ayant la forme d'une bague en matière plastique (11) montée entre le filetage interne (10) de l'écrou de serrage (6) et le filetage externe (9) du composant (2),
**caractérisée en ce que**
la bague en matière plastique (11) présente au moins une zone en saillie (13) pour fixer sa position.

2. Soupape selon la revendication 1,
**caractérisée en ce que**
la bague en matière plastique (11) se trouve dans un évidement (12) formé dans l'écrou de serrage (6).

3. Soupape selon la revendication 2,
**caractérisée en ce que**
l'évidement (12) est situé vers l'extrémité de l'écrou de serrage (6).

4. Soupape selon la revendication 2 ou 3,
**caractérisée en ce que**
l'écrou de serrage (6) présente un bord rabattu (16) pour fixer la bague en matière plastique (11).

5. Soupape selon une des revendications 1 à 4,
**caractérisée en ce qu'**
une rainure est réalisée entre le composant (2) et une plaque de soupape (3) pour évacuer les fuites éventuelles vers une zone à basse pression de la soupape.
